# EUROPÄISCHE PATENTSCHRIFT

(11) **EP 0 329 835 B1**
(45) Veröffentlichungstag und Bekanntmachung des Hinweises auf die Patenterteilung: **20.01.1993**
(21) Anmeldenummer: 88119658.8
(22) Anmeldetag: 25.11.1988
(51) Int. Cl.: E21D 21/00, F16B 13/14

(54) **Bohr-Injektionsanker**
Self drilling injection anchor
Boulon autotaraudeuse pour ancrage par injection

(30) Priorität: 26.02.1988 DE 3806128
(43) Veröffentlichungstag der Anmeldung: 30.08.1989
(73) Patentinhaber: Friedr. Ischebeck GmbH, D-58256 Ennepetal (DE)
(72) Erfinder: Ischebeck, Ernst-Friedrich, Dipl.-Ing., D-5828 Ennepetal (DE); Isenberg, Joachim, D-5828 Ennepetal (DE)
(74) Vertreter: Rieder, Hans-Joachim, Dr.

(56) Entgegenhaltungen:
- EP-A- 0 259 755
- DE-A- 3 200 888
- DE-A- 3 400 182

## Beschreibung

Die Erfindung betrifft einen Bohr-Injektionsanker, insbesondere Monobloc-Injektionsanker, mit mantelwandseitig durchlaufendem Gewindegang und an einem Ende angeordneter Bohrkrone mit dieser zugeordneten Schneiden und einem mittleren, in Achsrichtung verlaufenden, im Bereich der Bohrkrone endenden Kanal zur Zuführung eines Spülmittels oder dergleichen.

Bei einem derartigen aus der DE-A-34 00 182 bekannten Bohr-Injektionsanker erstreckt sich mantelseitig ein durchlaufender Gewindegang, an dessen einem Ende eine Bohrkrone angeordnet ist. Diese ist mit zwei spitzenseitigen Hartmetall-Schneiden ausgestattet. Zu diesen führen zwei sich diametral gegenüberliegende Kanäle, die in einen Ringraum münden. Von letzterem geht ein Radialkanal aus, der es erlaubt, beim Bohren über einen mittleren, in Achsrichtung verlaufenden und im Bereich der Bohrkrone endenden Kanal Spülmittel oder dergleichen zuzuführen. Die Bohrkrone ist im Durchmesser deutlich größer als die Bohrstange. Somit ist ein Ringraum zur Abfuhr von Bohrklein und Spülmittel geschaffen.

Des weiteren sind Bohr-Injektionsanker bekannt, deren Bohrköpfe mit Kreuz- oder X-Schneiden bestückt und mit einem zentralen Spülloch versehen sind.

Nachteilig an diesen Ausführungen ist der komplizierte Aufbau des Bohrkopfes, der nur werksseitig mit den Hartmetall-Schneiden bestückt werden kann. Ein Belassen dieser Bohr-Injektionsanker in einer Bohrung ist somit mit einem hohen Kostenaufwand verbunden.

Dem Gegenstand der Erfindung liegt die Aufgabe zugrunde, die Schneiden eines Bohr-Injektionsankers der eingangs genannten Art bei höheren Wirkungsgraden und Standzeiten möglichst auch herstellungstechnisch einfach und kostengünstig auszugestalten.

Gelöst wird die Aufgabe dadurch, daß die Schneiden als Schweißraupen auf der die Kanalmündung umgebenden Ringfläche ausgebildet sind.

Zufolge dieser Ausgestaltung ist ein Bohr-Injektionsanker von erhöhtem Gebrauchswert geschaffen. Die Ausbildung der Schneiden als Schweißraupen erlaubt es, diese herstellungstechnisch einfach und kostengünstig herzustellen.

Gegenüber den bisher bekannten, eingelöteten Hartmetall-Schneiden ist das unmittelbare Auftragen einer Schweißraupe, die nicht weiter bearbeitet oder geschärft wird, auf einen mit einem mantelwandseitig durchlaufenden Gewindegang versehenen Bohr-Injektionsanker sehr viel preiswerter. Ein weiterer Vorteil eines so erstellten Einwegbohrers besteht darin, daß der Auftrag von Schweißraupen gegebenenfalls sogar vor Ort, zum Beispiel an der Baustelle, erfolgen kann. Wird ein kürzeres Maß des Injektionsankers gewünscht, so ist lediglich ein Ablängen und ein anschließendes Auftragen der Schweißraupen vorzunehmen. Die Anordnung dieser ca. 2mm hohen Schweißraupen-Schneiden auf der die axiale Kanalmündung umgebenden Ringfläche der Bohr-Injektionsankerkrone begrenzt beim üblichen, schlagenden Bohren den Schlagweg des Bohrers, so daß gerade bei weichen Gesteinen und Böden - den Haupteinsatzbereichen des Bohr-Injektionsankers - das zentrale Spülloch nicht verstopft. Die Härte einer aufgetragenen Schweißraupe beträgt ca. 60 HRC und ist somit wesentlich weicher als Hartmetall, jedoch für einen Einwegbohrer ausreichend.

Eine vorteilhafte Weiterbildung besteht darin, daß die Schweißraupen-Schneiden über die Außenkante der Ringflächen hinaus bis über die Mantelfläche des Bohr-Injektionsankers reichen. Der sich durch diesen ca. 2mm großen Überstand ergebende Ringquerschnitt ist für den Abfluß des Bohrkleins erforderlich und ist gleich dem Querschnitt des zentralen Spülkanals. Damit ist der zu bohrende Querschnitt nur unwesentlich größer als der Ankerquerschnitt, so daß auf den Injektionsanker bezogen die höchste Bohrleistung erreicht wird. Des weiteren verhindert diese Ausgestaltung ein Festklemmen des Bohr-Injektionsankers in seinem mantelwandseitigen Bereich.

Weiterhin besteht ein vorteilhaftes Merkmal darin, daß die Enden der Schweißraupen-Schneiden auf der Mantelwandseite vorstehende Erhöhungen bilden. Durch diese Ausgestaltung wird die Stabilität der Schneidenüberstände vergrößert, womit ein Abreißen dieser während des Bohrvorgangs verhindert wird.

Um ein Verstopfen des zentralen Spülkanals zu verhindern, steht mindestens eine Schneide über die innere Begrenzungslinie der Ringfläche in den Kanalquerschnitt hineinragend über. Diese Maßnahme bewirkt, daß der Bohrkern während des Bohrvorgangs zertrümmert und somit der zentrale Spülkanal freigehalten wird. Diese Konstruktion ist durch einfaches Auftragsschweißen herstellbar und somit herstellungs- und kostengünstig optimal ausgestaltet.

Eine vorteilhafte Weiterbildung besteht darin, daß der Überstand kurz vor der Kanalzentrumslinie endet.

Des weiteren besteht noch der Vorteil, daß sich die mantelflächenseitige Erhöhung über die Breite eines Gewindegrundes bis zum Scheitel des benachbarten Gewindeganges erstreckt.

Schließlich ist es noch von Vorteil, daß die Ringfläche kegelstumpfförmig ausgerichtet ist, wobei die Basislinie kleineren Durchmessers dem Kanal zugeordnet ist.

Nachstehend werden zwei Ausführungsbeispiele der Erfindung anhand der Fig. 1 bis 6 erläutert. Es zeigt:
- Fig. 1: einen mit durchlaufendem Gewinde versehenen Bohr-Injektionsanker, der an seinem einen Ende mit Schweißraupen-Schneiden versehen ist,
- Fig. 2: eine Draufsicht auf den mit Schweißraupen-Schneiden versehenen Bohrkopf des Bohr-Injektionsankers,
- Fig. 3: einen Schnitt gemäß Linie III-III in Fig. 2 in vergrößerter Darstellung,
- Fig. 4: einen Bohr-Injektionsanker gemäß der zweiten Ausführungsform,
- Fig. 5: eine Draufsicht auf Fig. 4 und
- Fig. 6: einen Schnitt gemäß Linie VI-VI in Fig. 5 in vergrößerter Darstellung.

Der in Fig. 1 dargestellte Bohr-Injektionsanker 1 besitzt einen mantelwandseitig durchlaufenden Gewindegang 2. Mittig und über die gesamte Länge des Bohr-Injektionsankers 1, in Achsrichtung verlaufend, befindet sich ein Spülkanal 3, der der Zuführung eines Spülmittels oder dergleichen dient. Der, die durch den Spülkanal 3 in der Stirnfläche 4 gebildete Kanalmündung 5 umgebende Ringfläche 6 sind drei Schweißraupen-Schneiden 7, 8 radial und im gleichen Winkel zueinander angeordnet. Diese etwa 2mm hohen Schweißraupen-Schneiden 7, 8 reichen über die Außenkante der Ringfläche 6 hinaus und bilden auf der Mantelwandseite 9 vorstehende Erhöhungen 10. Der sich durch diesen ca. 2mm großen Überstand ergebende Ringquerschnitt ist für den Abfluß des Bohrkleins erforderlich und ist gleich dem Querschnitt des zentralen Spülkanals 3. Eine Schweißraupen-Schneide 7 steht über die innere Begrenzung der Ringfläche 6 hinaus über und ragt in den Querschnitt des Spülkanals 3 hinein. Der dadurch gebildete Überstand 11 endet kurz vor der Zentrumslinie z des Bohr-Injektionsankers 1 und dient beim Bohren dem Zertrümmern eines nicht dargestellten Bohrkerns, um somit ein Verstopfen des Spülkanals 3 zu verhindern. Ein aus der zentralen und doch außermittigen Kanalmündung 5 strömendes Spülmittel wird durch die drei Schweißraupen-Schneiden 7, 8 in drei Teilströme gerichtet und planmäßig über die Stirnfläche 4 in den Ringraum 12 geführt. Somit ist eine optimale Spülung und Abfuhr des Bohrkleins gewährleistet.

Bei der in den Fig. 4 bis 6 dargestellten Ausführungsform ist die Ringfläche 6′ des Bohr-Injektionsankers 1′ kegelstumpfförmig ausgebildet, wobei die Basislinie kleineren Durchmessers dem Spülkanal 3′ zugeordnet ist. Dieser Ringfläche 6' sind ebenfalls radial und in gleichem Winkel zueinander drei Schweißraupen-Schneiden 7′, 8′ zugeordnet, wobei diese auf der Mantelwandseite 9′ vorstehende Erhöhungen 10' bilden. Diese Erhöhungen 10′ erstrecken sich über die Breite eines Gewindegrundes 13 bis zum Scheitel 14 des benachbarten Gewindeganges. Des weiteren steht auch bei dieser Ausführungsform eine Schweißraupen-Schneide 7′ über die innere Begrenzungslinie der Ringfläche 6′ hinaus über, ragt in den Querschnitt des Spülkanals 3′ hinein und bildet somit einen Überstand 11′, der zum Zertrümmern von Bohrklein dient.

Durch das Auftragen von Schweißraupen-Schneiden 7, 8 ist ein herstellungstechnisch einfach zu erstellender und kostengünstiger Bohr-Injektionsanker 1 geschaffen, der zudem noch die Anforderungen an die Spülung und die Abfuhr von Bohrklein optimal erfüllt.

## Patentansprüche

1. Bohr-Injektionsanker (1), insbesondere Monobloc-Injektionsanker, mit mantelwandseitig durchlaufendem Gewindegang (2) und am einen Ende angeordneter Bohrkrone mit dieser zugeordneten Schneiden (7,8) und einem mittleren, in Achsrichtung verlaufenden, im Bereich der Bohrkrone endenden Kanal (3) zur Zuführung eines Spülmittels oder dergleichen, dadurch gekennzeichnet, daß die Schneiden (7, 8) als Schweißraupen auf der die Kanalmündung (5) umgebenden Ringfläche (6) ausgebildet sind.

2. Bohr-Injektionsanker, nach Anspruch 1, dadurch gekennzeichnet, daß die Schweißraupen-Schneiden (7, 8) über die Außenrandkante der Ringfläche (6) hinaus, bis über die Mantelfläche des Bohr-Injektionsankers (1) reichen.

3. Bohr-Injektionsanker, nach einem oder mehreren der vorhergehenden Ansprüche, dadurch gekennzeichnet, daß die Enden der Schweißraupen-Schneiden (7, 8) auf der Mantelwandseite (9) vorstehende Erhöhungen (10) bilden.

4. Bohr-Injektionsanker, nach einem oder mehreren der vorhergehenden Ansprüche, dadurch gekennzeichnet, daß mindestens eine Schneide (7) über die innere Begrenzungslinie der Ringfläche (6) in den Kanalquerschnitt (3) hineinragend übersteht.

5. Bohr-Injektionsanker, nach einem oder mehreren der vorhergehenden Ansprüche, dadurch gekennzeichnet, daß der Überstand (11) kurz vor der Kanalzentrumslinie (z) endet.

6. Bohr-Injektionsanker, nach einem oder mehreren der vorhergehenden Ansprüche, dadurch gekennzeichnet, daß sich die mantelflächenseitige Erhöhung (10) über die Breite eines Gewindegrundes (13) bis zum Scheitel (14) des benachbarten Gewindeganges (2) erstreckt.

7. Bohr-Injektionsanker, nach einem oder mehreren der vorhergehenden Ansprüche, dadurch gekennzeichnet, daß die Ringfläche (6) kegelstumpfförmig ausgerichtet ist, wobei die Basislinie kleineren Durchmessers dem Kanal zugeordnet ist.

## Claims

1. Drilling and injection anchor (1), in particular monobloc injection anchor, with a thread (2) which is continuous on the peripheral wall side and an annular bit arranged at one end with cutting edges (7, 8) associated therewith and with a central channel (3) extending in an axial direction and ending in the region of the annular bit for supply of a drilling fluid or the like, characterised in that the cutting edges (7, 8) are constructed as welding beads on the annular surface (6) surrounding the channel mouth (5).

2. Drilling and injection anchor according to claim 1, characterised in that the welding bead cutting edges (7, 8) extend beyond the outer edge of the annular surface (6), to over the peripheral wall surface of the drilling and injection anchor (1).

3. Drilling and injection anchor according to one or more of the preceding claims, characterised in that the ends of the welding bead cutting edges (7, 8) form raised projecting portions (10) on the peripheral wall side (9).

4. Drilling and injection anchor according to one or more of the preceding claims, characterised in that at least one cutting edge (7) projects beyond the inner boundary line of the annular surface (6), extending into the channel cross-section (3).

5. Drilling and injection anchor according to one or more of the preceding claims, characterised in that the overhang (11) ends shortly before the channel centre line (z).

6. Drilling and injection anchor according to one or more of the preceding claims, characterised in that the raised portion (10) on the side of the peripheral surface extends across the width of a thread root (13) as far as the crown (14) of the adjacent thread turn (2).

7. Drilling and injection anchor according to one or more of the preceding claims, characterised in that the annular surface (6) is of frustoconical orientation, wherein the base line of smaller diameter is associated with the channel.

## Revendications

1. Ancrage de forage-injection (1), en particulier ancrage d'injection monobloc muni d'un filet continu (2) du côté de la paroi d'enveloppe et d'une couronne de forage disposée à une extrémité et à laquelle sont associés des couteaux (7, 8) et d'un canal médian s'étendant en direction axiale et qui se termine dans la zone de la couronne de forage pour l'amenée d'un moyen de rinçage ou similaire, caractérisé en ce que les couteaux (7, 8) sont constitués par des cordons de soudure sur les surfaces annulaires entourant le débouché du canal (5).

2. Ancrage de forage-injection selon la revendication 1, caractérisé en ce que les couteaux en cordons de soudure (7, 8) dépassent l'arête de bord extérieur de la surface annulaire (6), au-delà de la surface d'enveloppe de l'ancrage de forage-injection (1).

3. Ancrage de forage-injection selon l'une ou plusieurs des revendications qui précèdent, caractérisé en ce que les extrémités du couteau en cordons de soudure (7, 8) forment des élévations proéminentes (10) du côté de la paroi d'enveloppe (9).

4. Ancrage de forage-injection selon l'une ou plusieurs des revendications qui précèdent, caractérisé en ce qu au moins un couteau (7) fait saillie au-delà de la ligne de délimitation interne de la surface annulaire (6) à l'intérieur de la section transversale (3) du canal dans laquelle il pénètre.

5. Ancrage de forage-injection selon l'une ou plusieurs des revendications précédentes, caractérisé en ce que la saillie (11) se termine juste avant la ligne centrale (z) du canal.

6. Ancrage de forage-injection selon l'une ou plusieurs des revendications qui précèdent, caractérisé en ce que l'élévation (10) située du côté de la surface d'enveloppe s'étend sur la largeur d'un fond de filet (13) jusqu'au sommet (14) du filet voisin (2).

7. Ancrage de forage-injection selon l'une ou plusieurs des revendications qui précèdent, caractérisé en ce que la surface annulaire (6) est dressée en forme de tronc de cône, la ligne de base de plus petit diamètre étant rattachée au canal.
